# FASCICULE DE BREVET EUROPEEN

(11) **EP 0 088 253 B1**
(45) Date de publication et mention de la délivrance du brevet: **15.01.1986**
(21) Numéro de dépôt: 83101361.0
(22) Date de dépôt: 12.02.1983
(51) Int. Cl.: F27B 1/20, C21B 7/20

(54) **Installation d'alimentation d'un four à cuve**
Vorrichtung zur Beschickung eines Schachtofens
Installation for charging a shaft furnace

(30) Priorité: 10.03.1982 LU 84000
(43) Date de publication de la demande: 14.09.1983
(73) Titulaire: PAUL WURTH S.A., 1122 Luxembourg (LU)
(72) Inventeur: Mailliet, Pierre, Howald (LU); Ulveling, Léon, Howald (LU)
(74) Mandataire: Meyers, Ernest

## Description

La présente invention concerne une installation d'alimentation d'un four à cuve comprenant une trémie d'attente, une enceinte de stockage et un canal d'alimentation vertical débouchant sur une goulotte de distribution rotative ou oscillante montée dans la tête du four.

Jusqu'à présent, le réglage du débit de la matière à enfourner s'écoulant de l'enceinte de stockage vers la goulotte était assuré par un organe doseur, généralement du type décrit dans le brevet US-A-4074835 et prévu dans le passage oblique reliant le fond de cette enceinte au canal d'alimentation vertical au-dessus de la goulotte.

Ce passage oblique est à l'origine d'un problème de répartition de la matière enfournée, qui est exposé en détail dans le brevet LU-A 82 840. On a essayé de résoudre ce problème de diverses façons, notamment en prévoyant des palettes de guidage qui font l'objet du brevet luxembourgeois précité, ou une sorte debouchon tubulaire, tel que proposé dans le brevet US-A-4040530. Tous ces systèmes ont pour but commun de corriger la trajectoire d'écoulement et de chute de la matière à enfourner pour que celle-ci tombe verticalement et symétriquement sur la goulotte. Tous ces systèmes de rectification de la trajectoire de chute n'ont évidemment pas le même résultat que celui envisageable lorsque l'enceinte de stockage, et son orifice d'écoulement, se trouvent sur l'axe vertical et permettent une chute verticale et centrale de la matière à enfourner sur la goulotte.

Malheureusement, jusqu'à présent, il n'était pas possible de placer l'enceinte de stockage dans l'axe du four, et ceci pour deux raisons essentielles et évidentes. La première raison est que la majorité des installations de chargement à goulotte comporte deux enceintes de stockage juxtaposées opérant en alternance. Or, il n'est pas possible de disposer deux enceintes juxtaposées, toutes les deux dans l'axe du four. La deuxième raison est due au fait que les organes de dosage utilisés à l'heure actuelle ne peuvent opérer que par pénétration dans un courant s'écoulant suivant une direction oblique. Par conséquent, même dans l'hypothèse d'une seule enceinte de stockage, comme par exemple proposé dans la demande de brevet FR-A-2443653 il est nécessaire de désaxer l'enceinte de stockage pour disposer de la section inclinée nécessaire au fonctionnement de l'organe doseur.

Le but de la présente invention est de prévoir une nouvelle installation d'alimentation d'un four à cuve avec une disposition axiale de l'enceinte de stockage, ainsi qu'un nouvel organe de dosage permettant cette disposition, c'est-à-dire pouvant régler le débit d'un courant s'écoulant verticalement.

Pour atteindre cet objectif, l'invention propose une installation d'alimentation du genre décrit dans le préambule, qui est essentiellement caractérisé en ce que l'enceinte de stockage, dont la partie inférieure est en forme d'entonnoir, est montée symétriquement autour de l'axe central du canal vertical d'alimentation et disposée directement au-dessus de celui-ci, et en ce qu'il est prévu un organe de dosage et d'étanchéité, de section sensiblement circulaire, monté symétriquement par rapport audit axe central au niveau de l'intersection du fond de l'enceinte de stockage avec le canal vertical et relié à des moyens d'entraînement pour être déplacé verticalement entre une position de fermeture, dans laquelle ledit organe est appliqué contre le fond de ladite enceinte, conçu comme siège pour cet organe, et une position d'ouverture dans laquelle ledit organe est plus ou moins soulevé de son siège afin de définir une ouverture annulaire d'écoulement plus ou moins grande, délimitée par le contour extérieur dudit organe et le bord inférieur et intérieur du fond de l'enceinte.

L'enceinte de stockage est de préférence conçue sous forme de sas destiné à être alternativement pressurisé et aéré.

L'organe de dosage comporte, de préférence, une pointe tronconique dirigée vers le bas, dont la variation verticale de la section contribue, lors du mouvement vertical dudit organe, à une variation progressive de l'ouverture annulaire.

Dans un premier mode de réalisation, ledit organe est en forme de poire, avec une partie supérieure élargie et une pointe tronconique tournée vers le bas et dont la partie intermédiaire entre la pointe et la partie supérieure est conçue comme épaulement destiné à coopérer avec ledit siège en vue de la fermeture.

L'organe de dosage est solidaire d'une tige de commande pénétrant axialement à travers la trémie d'attente et l'enceinte de stockage et actionné à l'extérieur à l'aide d'un moteur approprié.

Selon un deuxième mode de réalisation, l'organe de dosage est constitué d'une cloche supérieure, dont le bord inférieur sert à la fermeture et au réglage de l'écoulement et une cloche inférieure, dont le bord sert à la réalisation de l'étanchéité entre le four et l'enceinte.

La cloche supérieure comporte une douille axiale creuse traversée par la tige de commande de la cloche inférieure et elle repose sur un épaulement de celle-ci par l'intermédiaire de laquelle elle est soulevée et abaissée.

Cette conception permet non seulement une centralisation de la chute de la matière de chargement, mais également.une suppression totale du passage oblique, jusqu'à présent nécessaire entre la ou les enceintes de stockage et le canal vertical d'alimentation. La suppression de cette section oblique permet une diminution des frais d'investissement et des frais de réparation et permet une réduction de la hauteur de chute de la matière de chargement.

D'autres particularités et caractéristiques de quelques modes de réalisation ressortiront de la description détaillée ci-dessous, à titre d'illustration, en référence aux dessins annexés, dans lesquels:
La Figure 1 représente schématiquement une coupe verticale d'un premier mode de réalisation d'une installation selon l'invention;
La Figure 2 montre une variante du mode de réalisation de la Figure 1;
Les Figures 3, 4 et 5 montrent schématiquement trois positions différentes de l'organe de dosage et
Les Figures 6, 7 et 8 montrent schématiquement un deuxième mode de réalisation d'un organe de dosage illustré dans trois positions différentes.

Les figures 1 et 2 montrent schématiquement la partie supérieure d'un four à cuve 20 dans laquelle est suspendue une goulotte rotative ou oscillante 22 pour assurer la distribution de la matière de chargement déversée dans le four. Cette goulotte 22 est actionnée par un mécanisme approprié, dans le mode de la réalisation représenté, dans un boîtier désigné par 24 et destiné à communiquer à la goulotte 22-!e mouvement souhaité. Un canal central vertical 26 assure le guidage de la matière à enfourner vers la goulotte 22.

Une enceinte 28, conçue sous forme de sas et pourvue, à cet effet, d'un organe de fermeture inférieur 30, et d'un organe de fermeture supérieur 32, est montée au-dessus du four 20. L'organe de fermeture inférieur 30 sert également, comme il sera expliqué plus en détail en référence aux figures suivantes, à régler l'écoulement de la matière de chargement du sas 28 dans le canal 26.

Selon l'une des particularités de l'invention, le sas 28 est monté autour de l'axe central 0 du four, de même que sa tubulure d'écoulement 33 et l'organe de fermeture 30. La matière à enfourner tombe, de ce fait, directement du sas 28 et ce, symétriquement par rapport à l'axe 0 sur la goulotte 22. L'écoulement de la matière du sas 28 se fait par conséquent toujours de la même manière et les problèmes de dissymétrie de répartition par suite d'un écoulement oblique et désaxé de la matière de chargement, n'existent plus.

Le dosage, c'est-à-dire le contrôle de la position de l'organe de fermeture 30 pour régler l'écoulement, est effectué en fonction des besoins de chargement et en fonction du contenu dans le sas 28. La pesée est effectuée au moyen de plusieurs, de préférence trois pesons, non montrés, sur lesquels repose le sas, les pesons étant, à leur tour, portés par des montants fixes faisant partie de la charpente ou superstructure du four.

Au-dessus du sas 28 se trouve une trémie d'attente 34 destinée à être remplie, par exemple, au moyen de skips 36, pendant que le sas 28 est vidé. L'organe de fermeture et de retenue 32 prévu au fond de cette trémie 34 permet d'établir la communication entre celle-ci et le sas 28. Pour assurer un transfert aussi rapide que possible de la matière de chargement de la trémie d'attente 34 vers le sas 28, la section de l'organe 32 est, de préférence, aussi grande que possible.

Les différentes phases constituant un cycle de chargement, ainsi que l'enchaînement de ces différentes phases sont expliqués en détail dans la demande de brevet FR-A-2443653 décrivant également une installation de chargement avec un seul sas, désaxé par rapport à l'axe central et surmonté d'une trémie d'attente.

Les deux variantes des figures 1 et 2 se distinguent par la disposition et la fonction de l'organe de fermeture supérieur. Cet organe est, dans les deux modes de réalisation, en forme de cloche et sert à la fois à établir l'étanchéité et la retenue de la matière dans la trémie 34.

Toutefois, dans le mode de réalisation selon la figure 1, l'organe 32 évolue dans le sas 28, alors que dans le mode de réalisation de la figure 2, l'organe 42 évolue à l'intérieur de la trémie 34. Sur les deux figures, on a représenté la position fermée en traits pleins et la position ouverte en traits mixtes.

Dans le mode de réalisation de la figure 1, l'organe de fermeture 32 exerce également une fonction de répartition de la matière de chargement dans le sas 28, ce qui se traduit par un profil de chargement en forme de "M" dans ce sas.

Dans le mode de réalisation de la figure 2, l'organe 42 est soulevé en vue de son ouverture. Etant donné que cette ouverture doit se réaliser contre l'action du poids de la matière dans la trémie 34, le maniement de l'organe 42 consomme plus d'énergie que celui de l'organe 32. Dans le mode de réalisation de la figure 2, la matière tombe centralement dans le sas 28 avec un cône de déversement naturel autour de l'axe 0.

L'organe de fermeture inférieur 30 sera maintenant décrit plus en détail en référence aux figures 3 à 5. Cet organe de fermeture est en forme de poire et comporte une partie supérieure élargie 44 dont la section est plus large que celle de la tubulure d'écoulement 33 du sas 28 et d'une pointé conique ou tronconique inférieure 46 qui s'étend jusque dans le canal 26 en position fermée de l'organe 30.

Le bord rentrant 48 formant la transition entre la partie 44 et la pointe 46 sert d'appui et de fermeture et coopère, à cet effet, avec une section 50 de la paroi du sas 28 ou de la tubulure d'écoulement 33. La section 50 forme, de préférence, la transition entre le sas 28 et sa tubulure d'écoulement 33 et possède une inclinaison intermédiaire entre celle de la paroi du sas 28 et celle de la paroi de la tubulure 33 (voir plus particulièrement figures 4 et 5). De cette manière la section 50 qui est en fait le siège de l'organe de fermeture 30 pour réaliser l'étanchéité est à l'abri du courant de la matière de chargemen glissant le long de la paroi oblique du sas 28 et ne subit pas de frottement et d'usure intense de la matière dechargement.

A l'aide d'une tige de commande 52 traversant axialement le sas 28, l'organe de fermeture supérieur 32 ou 42 et la trémie d'attente 34 et reliant un dispositif d'entraînement approprié de l'extérieur du four à l'organe de fermeture 30, celu ci peut être soulevé de son siège 50 pour établir une communication entre le sas 28 et le canal 26 et permettre l'écoulement de la matière de chargement du sas vers la goulotte 22.

Dans la position selon la figure 5, l'organe de fermeture 30 est complètement soulevé et permet un débit d'écoulement maximal du sas 28 dans le canal 26. La figure 4 illustre une position d'ouverture intermédiaire. La forme tronconique particulière de la pointe 46 permet un dosage fin et progressif entre la position de fermeture selon la figure 3 et le débit maximal permis dans la position selon la figure 5. Dans toutes les positions d'ouverture, la chute de la matière se produit par le centre du canal 26, le long de l'axe 0, de sorte que l'impact de la matière de chargement sur la goulotte 22 est toujours le même, peu importe la position de celle-ci et le débit de l'écoulement.

Les figures 6 et 8 montrent un deuxième mode de réalisation d'un organe de fermeture inférieur qui se caractérise par une séparation des fonctions d'étanchéité, d'une part, et des fonctions de fermeture et de dosage, d'autre part. Cet organe 60 comporte une cloche supérieure 62, dont le bord biseauté repose, en position de fermeture (figures 6 et 7) sur un siège 64 faisant partie de la paroi du sas 28 dont il constitue l'ouverture d'écoulement et un élément inférieur 66 en forme de cloche ou champignon independant de la cloche supérieure 62. Cet élément 66 est constitué d'une sorte de plateau 66a dont le bord coopère également avec le siège 64 en vue de la réalisation de l'étanchéité et d'une pointe conique ou tronconique 66b ayant les mêmes formes et fonctions que la pointe 46 du premier mode de réalisation.

L'élément 66 est solidaire d'une tige de commande axiale 68, actionnée depuis l'extérieur, par exemple, au moyen d'un vérin hydraulique. La cloche 62 comporte une douille creuse 70 entourant coaxialement la partie inférieure de la tige de commande 68.

L'ouverture et la fermeture de la cloche 62 sont réalisées sous l'action du déplacement vertical de l'élément 66 et le fonctionnement ressort clairement des figures 6, 7 et 8. Dans la figure 6, le plateau 66a est fermé de façon étanche, tandis que la cloche 62 repose également sur le siège 64 et retient la matière de chargement.

Alors que dans la position selon la figure 7, la cloche 62 occupe toujours la même position fermée, l'élément 66 a été légèrement remonté à l'intérieur de la cloche 62 et l'étanchéité entre le sas 28 et le canal 26 n'est plus assuré.

Si, à partir de la position selon la figure 7, la tige de commande 68 est relevée davantage, le plateau 66a entraîne la douille 70 et soulève la cloche 62 du siège 64 pour ouvrir l'ouverture d'écoulement et laisser glisser la matière de chargement dans le canal 26 (Figure 8). Le dosage est réalisé par la variation de l'amplitude du déplacement de la tige de commande 68, qui permet de modifier la largeur de l'ouverture annulaire d'écoulement entre la paroi du sas 28, d'une part, et le bord de la cloche 62 et la pointe tronconique 66b, d'autre part. La fermeture comporte évidemment les mêmes phases que décrit ci-dessus, mais dans l'ordre inverse.

Comme le montrent les figures 6 à 8, le bord du plateau 66a, qui coopère avec le siège 64 pour réaliser l'étanchéité, est protégé en permanence du contact avec la matière de chargement. En effet, lors du mouvement entre les deux positions illustrées par les figures 7 et 8, le plateau 66a est toujours protégé par la cloche 62, tandis que lors du mouvement entre les positions illustrées par les figures 6 et 7, ou vice versa, la cloche 62 repose sur son siège 64 et empêche l'écoulement. Il est donc possible de prévoir sur le bord du plateau 66a, un joint d'étanchéité 72 réalisé en matériau mou.

Comme dans le mode de réalisation précédent, la partie 64a du siège 64, qui est destinée à coopérer avec le joint d'étanchéité 72, est également incliné davantage que le reste du siège 64 afin d'être à l'abri de la matière de chargement lorsque celle-ci glisse dans le canal 26.

Pour augmenter la résistance mécanique des organes de fermeture 30 et 60, il est bien entendu possible de prévoir des conduites à l'intérieur de ces organes en vue de la circulation d'un fluide de refroidissement qui peut être amené à travers les tiges de commande 52 ou 68. Il est également possible de prévoir des résistances électriques pour réchauffer les surfaces d'étanchéité afin d'éviter un encrassement de celles-ci par dépôt d'humidité.

## Revendications

1. - Installation d'alimentation d'un four à cuve comprenant une trémie d'attente (34), une enceinte de stockage (28) et un canal d'alimentation vertical (26) débouchant sur une goulotte de distribution rotative ou oscillante (22) montée dans la tête du four (20), caractérisée en ce que l'enceinte de stockage (28) dont la partie inférieure est en forme d'entonnoir, est montée symétriquement autour de l'axe central (0) du canal vertical d'alimentation (26) et disposée directement au-dessus de celui-ci, et en ce qu'il est prévu un organe de dosage et d'étanchéité (30, 60) de section sensiblement circulaire, monté symétriquement par rapport audit axe central (0) au niveau de t'intersection du fond de l'enceinte de stockage (28) avec le canal vertical (26) et relié à des moyens d'entraînement pour être déplacé verticalement entre une position de fermeture dans laquelle ledit organe (30, 60) est appliqué contre le fond de ladite enceinte (28), conçue comme siège pour cet organe (30, 60), et une position d'ouverture dans laquelle ledit organe (30, 60) est plus ou moins soulevé de son siège (50, 64), afin de définir une ouverture annulaire d'écoulement plus ou moins grande, délimitée par le contour extérieur dudit organe (30, 60) et le bord inférieur et intérieur du fond de l'enceinte (28).

2. - Dispositif selon la revendication 1, caractérisé en ce que l'enceinte de stockage (28) est conçue sous forme de sas,destinée à être alternativement pressurisée et aéré

3. - Dispositif selon l'une quelconque des revendication 1 ou 2, caractérisé en ce que l'organe de dosage (30, 60) comporte une pointe conique ou tronconique (46, 66b) dirigée vers le bas, dont la variation verticale de la section contribue, lors du mouvement vertical dudit organe (30, 60), à une variation progressive de l'ouverture annulaire d'écoulement.

4. - Dispositif selon la revendication 3, caractérisé en ce que ledit organe (30) est en forme de poire, avec une partie supérieure (44) élargie et une pointe conique ou tronconique (46) tournée vers le bas et dont la partie intermédiaire entre la pointe (46) et la partie supérieure (44) est conçue comme épaulement (48) destiné à coopérer avec ledit siège (50) en vue de la fermeture.

5. - Dispositif selon la revendication 4, caractérisé en ce que l'organe de dosage (30) est solidaire d'une tige de commande (52) pénétrant axialement à travers la trémie d'attente (34) et l'enceinte de stockage (28) et actionnée à l'aide d'un moteur approprié.

6. - Dispositif selon l'une quelconque des revendications 1 à 3, caractérisé en ce que l'organe de dosage (60) est constitué d'une cloche supérieure (62), dont le bord inférieur sert à la fermeture et au réglage de l'écoulement et une cloche inférieure (66) dont le bord sert à la réalisation de l'étanchéité entre le four (20) et l'enceinte (28).

7. - Dispositif selon la revendication 6,' caractérisé en ce que la cloche inférieure (66) est solidaire d'une tige de commande (68) pénétrant axialement à travers la trémie d'attente (34) et l'enceinte de stockage (28) et actionnée à l'extérieur à l'aide d'un moteur approprié.

8. - Dispositif selon la revendication 7, caractérisé en ce que la cloche supérieure (62) comporte une douille axiale creuse (70) traversée par la tige de commande (68) de la cloche inférieure (66) et en ce que lors de sa manoeuvre, elle repose sur un épaulement de celle-ci par l'intermédiaire de laquelle elle est soulevée et abaissée.

9. - Dispositif selon la revendication 6, caractérisé par un joint d'étanchéité (72) en matériau mou prévu sur le bord de la cloche inférieure (66).

10. - Dispositif selon l'une quelconcue des revendication 1 à 9, caractérisé en ce que le siège (50,64) de l'organe (30, 60) comporte une section, dont l'inclinaison est supérieure à celle de la partie inférieure en forme d'entonnoir de l'enceinte (28).

## Claims

1.- A feed installation for a shaft furnace, comprising a stand-by hopper (34), a storage enclosure (28) and a vertical feed channel (26) leading to a rotary or oscillating distributing spout (22) mounted in the head of the furnace (20) characterized by the fact that the storage enclosure (28), of which the lower part takes the form of a funnel, is mounted symmetrically arount the central axis (0) of the vertical feed channel (26) and positioned directly above this latter, and by the fact that a tight dosing device (30, 60) is provided, of a substantially circular cross section, mounted symmetrically in respect of the said central axis (0) on a level with the intersection of the base of the storage enclosure (28) with the vertical channel (26), and connected to a driving means enabling it to be moved vertically between a closing position, in which the said device (30, 60) is caused to rest against the base of the said enclosure (28), designed as a seating for the said device (30, 60) and an opening position in which the said device (30, 60) is raised to greater or smaller distance form its seating (50, 64) in order to define an annular discharge orifice of greater or smaller size, delimited by the external contour of the said device (30,60) and the lower inner edge of the base of the enclosure (28).

2.- A device in accordance with Claim 1, characterized by the fact that the storage enclosure (28) is constructed as a chamber designed to be pressurized and ventilated alternately.

3.- A device in accordance with either of Claims 1 or 2, characterized by the fact that the dosing device (30, 60) comprises a conical or frusto-conical point (46, 66b) directed downwards the variation of its cross-section in the vertical direction resulting during the vertical movement of the said device (30,60) in a gradual variation of the annular discharge orifice.

4.- A device in accordance with Claim 3, characterized by the fact that the said device (30) is pearshaped, with an upper portion (44) of greater width and with a conical or frusto-conical point (46) directed downwards its intermediate part between the point (46) and the upper portion (44) being designed as a shoulder (48) of which the purpose is to interact with the said seating (50) for closure purposes.

5.- A device in accordance with Claim 4, characterized by the fact that the dosing device (30) is integral with a control bar (52) which penetrates the standby hopper (34) and the storage enclosure (28) in an axial direction and which is actuated by means of a suitable motor.

6.- A device in accordance with either of Claims 1 to 3, characterized by the fact that the dosing device (60) consists of an upper bell (62) of which the lower edge serves for the closure and for the regulation of the rate of delivery of material and a lower bell (66) of which the edge serves to ensure hermeticity between the furnace (20) and the enclosure (28).

7.- A device in accordance with Claim 8, characterized by the fact that the lower bell (66) is integral with a control bar (68) penetrating the stand-by hopper (34) and the storage enclosure (28) in an axial direction and actuated from the outside by means of a suitable motor.

8.- A device in accordance with Claim 7, characterized by the fact that the upper bell (62) comprises a hollow axial sleeve (70) traversed by the control bar (68) of the lower bell (66) and wherein during its operation it rests on a shoulder of the said bell, by which it is raised and lowered.

9.- A device in accordance with Claim 8, characterized by a tight joint (72) of a soft material provided on the edge of the lower bell (66).

10.- A device in accordance with either of Claims 1 to 9, characterized by the fact that the seating (50, 64) of the device (30, 60) comprises a section of which the angle of inclination is greater than that of the funnel-shaped lower part of the enclosure (28).

## Patentansprüche

1. Vorrichtung zur Beschickung eines Schachtofens, die einen Aufnahmetrichter (34), einen Vorratsraum (28) und eine vertikale Zuführungsleitung (26) aufweist, die in eine drehbare oder schwingende Verteilungsschurre (22) mündet, die am Ofenkopf (20) angebrscht ist, dadurch gekennzeichnet, daß der Vorratsraum (28), dessen unterer Teil trichterförmig ist, symmetrisch um die zentrale Achse (0) der vertikalen Zuführungsleitung (26) gelagert und direkt oberhalb jener angeordnet ist, und dadurch, daß eine Dosier- und Dichtungseinrichtung (30, 60) von annähernd kreisförmigem Querschnitt vorgesehen ist, die symmetrisch in Bezug auf besagte zentrale Achse (0) am Niveau des Schnittpunktes des Bodens des Vorratsraumes (28) mit der vertikalen Leitung angeordnet und mit Antriebsmitteln verbunden ist, um vertikal zwischen einer Verschlußposition, in welcher besagte Einrichtung (30, 60) gegen den Boden besagten Raumes (28), der als Sitz für diese Einrichtung (30, 60) ausgebildet ist, aufgesetzt ist, und einer Öffnungsposition versetzt zu werden, in welcher besagte Einrichtung (30, 60) mehr oder weniger von ihrem Sitz (50, 64) angehoben ist, um eine mehr- oder weniger große ringförmige Ausfließöffnung zu begrenzen, die durch die äußere Kontur besagter Einrichtung (30, 60) und den unteren und inneren Rand des Bodens des Raumes (28) abgegrenzt ist.

2. Vorrichtung nach Anspruch 1, dadurch gekennzeichnet, daß der Vorratsraum (28) in Form einer Schleusenkammer ausgebildet ist, die bestimmt ist, alternativ ausgesaugt und belüftet zu werden.

3. Vorrichtung gemäß einem der Ansprüche 1 oder 2, dadurch gekennzeichnet, daß die Dosiereinrichtung (30, 60) eine konische oder kegelstumpfartige Spitze (46, 66b) aufweist, die nach unten gerichtet ist, deren vertikale Querschnittsvariation während der Vertikalbewegung besagter Einrichtung (30, 60) zu einer progressiven Veränderung der ringförmigen Ausfließöffnung beiträgt.

4. Vorrichtung gemäß dem Anspruch 3, dadurch gekennzeichnet, daß besagte Einrichtung (30) birnenförmig, ist, mit einem oberen erweiterten Teil (44) und einer konischen oder kegelstumpfartigen Spitze (46), die nach unten gerichtet ist, und deren zwischen der Spitze (46) und dem oberen Teil (44) gelegener Bereich als Absatz (48) ausgebildet ist, der dafür bestimmt ist, um mit besagtem Sitz (50) zum Zweck des Verschließens zusammenzuwirken.

5. Vorrichtung gemäß Anspruch 4, dadurch gekennzeichnet, daß die Dosiereinrichtung (30) mit einer Steuerstange (52) verbunden ist, die achsial den Aufnahmetrichter (34) und den Vorratsraum (28) durchsetzt und mit Hilfe eines geeigneten Motors angetrieben ist.

6. Vorrichtung gemäß einem der Ansprüche 1 bis 3, dadurch gekennzeichnet, daß die Dosiereinrichtung (60) aus einer oberen Glocke (62), deren unterer Rand dem Verschließen und Regeln des Ausfließens dient, und einer unteren Glocke (66), deren Rand der Herstellung der Dichtheit zwischen dem Ofen (20) und dem Raum (28) dient, gebildet ist.

7. Vorrichtung gemäß Anspruch 6, dadurch gekennzeichnet, daß die untere Glocke (66) mit einer Steuerstange (68) verbunden ist, die achsial den Aufnahmetrichter (34) und den Vorratsraum (28) durchsetzt und mit Hilfe eines geeigneten Motors außerhalb angetrieben ist.

8. Vorrichtung gemäß Anspruch 7, dadurch gekennzeichnet, daß die obere Glocke (62) eine achsiale hohle Hülse (70) aufweist, die von der Steuerstange (68) der unteren Glocke (66) durchsetzt ist, und dadurch, daß sie bei ihrer Betätigung auf einem Bund derjenigen ruht, mittels der sie angehoben oder abgesenkt wird.

9. Vorrichtung gemäß Anspruch 6, gekennzeichnet durch ein Dichtungsstück (72), aus weichem Material, das am Rand der unteren Glocke (66) vorgesehen ist.

10. Vorrichtung gemäß einem der Ansprüche 1 bis 9, dadurch gekennzeichnet, daß der Sitz (50, 64) der Einrichtung (30, 60) einen Abschnitt aufweist, dessen Neigung größer ist als jener des unteren Teiles in Form eines Trichters des Raumes (28).
